# FASCICULE DE BREVET EUROPEEN

(11) **EP 0 604 316 B1**
(45) Date de publication et mention de la délivrance du brevet: **27.11.1996**
(21) Numéro de dépôt: 93403144.4
(22) Date de dépôt: 22.12.1993
(51) Int. Cl.: G07B 17/00

(54) **Dispositif de verrouillage des molettes d'impression d'une machine à affranchir**
Vorrichtung zur Verriegelung der Typenräder einer Frankiermaschine
Device for locking the print wheels of a franking machine

(30) Priorité: 22.12.1992 FR 9215497
(43) Date de publication de la demande: 29.06.1994
(73) Titulaire: NEOPOST INDUSTRIE, F-92220 Bagneux (FR)
(72) Inventeur: Coret, Francis, F-93360 Neuilly Plaisance (FR); Gravillon, Michel, F-94370 Sucy en Brie (FR)
(74) Mandataire: Joly, Jean-Jacques

(56) Documents cités:
- US-A- 4 160 899
- US-A- 4 345 521
- US-A- 4 398 458
- US-A- 4 421 023
- US-A- 4 702 164
- US-A- 4 723 486

## Description

La présente invention concerne les machines à affranchir dont la tête d'impression est à tambour d'impression portant des molettes d'impression. Elle porte plus particulièrement dans de telles machines, sur un dispositif de verrouillage en position des molettes d'impression. (Voir p.ex. US-A-4 160 899 ou US-A-4 421 023.)

Ces molettes d'impression sont, de manière connue, montées rotatives sur le tambour pour permettre leur réglage en position, en l'absence d'opération d'affranchissement. Elles sont par ailleurs légèrement saillantes sur la périphérie du tambour et rotatives avec lui, pour l'impression d'informations fixes et variables d'affranchissement à chaque tour de rotation du tambour. Les molettes sont affectées à l'impression des informations variables de valeur et de date de l'affranchissement. Le tambour d'impression porte donc deux jeux de molettes pour ces informations variables, qui font saillie sur le tambour à travers des ouvertures convenables d'une plaque gravée des vignettes postales. Cette plaque gravée épouse la périphérie du tambour et porte les informations fixes d ' affranchissement, sous la forme d'empreintes de la vignette d'affranchissement et de la vignette du bureau d'attache, ou une autre forme définie. Ce même tambour porte en général, en outre, une autre plaque gravée dite publicitaire analogue à la première mais souvent montée escamotable, qui est affectée à l'impression d'informations fixes de publicité. Dans certaines machines, d'autres moyens d'impression tels qu'un ou plusieurs tampons escamotables, sont associés au tambour.

Pour leur réglage en position, les molettes sont en général couplées à un ensemble de commande motorisé ou manuel à pignons dits menants entraînant, par une liaison cinématique, des pignons dits menés sur les molettes. L'ensemble de commande motorisé est alors relié à une carte de commande elle-même reliée à un moyen d'entrée de données, par exemple un clavier à écran de visualisation sur la machine.

La présente invention a pour but, une fois ce réglage effectué, de verrouiller les crémaillères et les molettes d'impression lors de leur rotation avec le tambour à chaque cycle d'impression.

Il est en effet absolument indispensable, et par ailleurs légalement obligatoire, de prévoir un dispositif qui s'oppose à toute tentative de changement du réglage des molettes d'impression lorsque le tambour d'impression est en cours de rotation.

Des dispositifs de verrouillage existent actuellement et, à titre d'exemple d'état de la technique en la matière, peut être citée la demande de brevet FR-A-2.665.781 déposée par la Société Demanderesse le 7 Août 1990.

L'invention entend proposer un dispositif qui, par rapport à ceux de l'art connu, utilise une solution simple, à verrouillage très positif, et pouvant avantageusement être désenclenché par un organe, tel qu'un doigt de centrage, qui assure une toute autre fonction dans la machine à affranchir. Elle se rapporte à cet effet à un dispositif de verrouillage des molettes d'impression réglables qui sont portées coaxialement par un tambour d'impression rotatif équipant une machine à affranchir, ces molettes réglables étant chacune respectivement solidaire d'une roue dentée coaxiale respective, et ce dispositif comportant :
. d'une part un étrier qui est monté, sur le tambour, basculant autour d'un axe parallèle à celui des molettes et qui comporte des dents de verrouillage, en nombre au moins égal au nombre de molettes, qui sont prévues pour respectivement s'engager dans au moins une dent de chacune desdites roues dentées respectives lorsque cet étrier est rappelé en sa position de verrouillage de ces molettes par au moins un ressort de rappel fixé sur le tambour d'impression, le basculement de cet étrier, contre la force de ce ressort de rappel, dans sa position de déverrouillage des molettes étant commandé par un levier en "L" qui est monté basculant autour d'un axe orthogonal à l'axe de basculement de l'étrier et dont une première extrémité libre vient en appui contre une butée solidaire de cet étrier, et dont l'autre extrémité libre est prévue pour être repoussée, en faisant alors tourner ce levier, par un organe de commande de déverrouillage, tel qu'un doigt de déverrouillage, qui est extérieur au tambour,
. et d'autre part une tirette de sécurité de verrouillage qui est montée coulissante sur une des génératrices du tambour et qui comporte une lumière ou encoche dans laquelle est en permanence engagé un bras de l'étrier de sorte que le basculement de cet étrier, et donc de ce bras, ne peut se faire qu'en faisant coulisser, dans un sens comme dans l'autre, cette tirette le long de sa génératrice de support, une des extrémités de cette tirette se prolongeant par ailleurs par un cavalier en "U renversé" qui est prévu pour enfourcher sans frottement une collerette conjuguée qui fait partie d'un châssis fixe et qui est coaxiale au tambour, de sorte que la coopération de ce cavalier solidaire de la tirette et de cette collerette rend normalement impossible tout coulissement de cette tirette et donc tout déverrouillage des molettes, une ouverture étant cependant prévue dans cette collerette et étant positionnée de sorte que ce cavalier vienne chevaucher cette ouverture lorsque le tambour est en sa position de repos où le réglage des molettes est alors autorisé, de sorte que dans cette position, et uniquement dans celle-ci, ce cavalier et cette collerette ne s'opposent pas au coulissement de la tirette et que le déverrouillage des molettes, et par suite leur réglage, peut alors librement être effectué.

Selon une autre caractéristique de l'invention, ledit doigt de déverrouillage est un doigt de centrage d'un autre organe de la machine à affranchir qui est prévu pour coopérer avec une ouverture de guidage qui est pratiquée en conséquence dans le corps du tambour d'impression.

De toute façon, l'invention sera bien comprise, et ses avantages et autres caractéristiques ressortiront, lors de la description suivante d'un exemple non limitatif de réalisation, en référence au dessin schématique annexé dans lequel la figure unique est une vue en perspective de ce dispositif de verrouillage, le tambour d'impression étant dans sa position de repos.

En se référant à la figure unique, on reconnait le tambour d'impression rotatif 1 qui équipe normalement la tête d'une machine à affranchir. Dans cet exemple simplifié, le tambour 1 est supposé porter six molettes d'impression coaxiales 2. Lorsque ces molettes ne sont pas verrouillées, il est possible de modifier leur réglage, c est-à-dire de modifier le chiffre ou la lettre qu'ils impriment, en faisant tourner ces molettes sur elles-mêmes autour de leur axe commun 3.

Cette rotation pourrait en principe être réalisée manuellement si ces molettes étaient directement accessibles à l'utilisateur comme sur la figure. Tel n'est en pratique pas le cas, car ce libre accès est interdit par l'Administration Postale et en réalité chaque molette 2 est solidaire d'une roue dentée coaxiale 4 qui peut, lorsqu'elle est déverrouillée comme on le verra ci-après, être entraînée en rotation par une liaison cinématique elle-même commandée à partir du clavier de la machine à affranchir.

Quoi qu'il en soit, il est indispensable que les molettes 2 soient verrouillées en position pendant la rotation du tambour d'impression, afin que leur réglage ne puisse être modifié, accidentellement ou non, pendant l'opération d'impression des valeurs portées par ces molettes. Il est en outre bien entendu nécessaire qu'elles puissent être déverrouillées lorsque le tambour est en position de repos, et qu'elles ne puissent être déverrouillées que dans cette position de repos.

En outre le verrouillage doit être positif et donc sans aléas. Tel ne serait par exemple pas le cas s'il dépendait uniquement d'un ressort de rappel pouvant accidentellement se casser alors que le tambour d'impression est en cours de rotation. Le dispositif de l'invention, que l'on décrira maintenant et qui équipe le tambour 1, permet de satisfaire à ces exigences.

Ce dispositif de verrouillage comporte basiquement un étrier de verrouillage 5 qui est monté basculant autour d'un axe 6 fixé sur le tambour 1 et parallèle à l'axe 3 des molettes 2.

Cet étrier basculant 5 comporte autant de dents de verrouillage 7 qu'il y a de molettes 2, soit cinq dents 7 dans l'exemple simplifié qui est représenté ici. Ces dents 7 sont conformées et agencées pour respectivement s'engager dans une dent de la roue dentée 4 associée à chaque molette 2, venant ainsi bloquer chacune de ces molettes en position, lorsque l'étrier 5 est basculé vers l'avant sous l'action d'un puissant ressort de rappel 8 qui est tendu entre un picot 9 solidaire du tambour 1 et un autre picot 10 qui est solidaire d'un bras 11 de l'étrier 5, ce picot 10 étant placé, sur ce bras 11, sous l'axe 6 de telle sorte que l'action du ressort 8 tend bien à faire basculer l'étrier 5 vers l'avant et donc à engager les dents de verrouillage 7 dans les roues dentées 4.

Pour basculer l'étrier 5 vers l'arrière, contre la force du ressort de rappel 8, et donc déverrouiller les molettes 2, il est prévu un levier en "L" 12 qui est monté basculant autour d'un axe 13 orthogonal à l'axe de basculement 6 de l'étrier 5.

Une première extrémité libre 14 de ce levier 12 vient en appui contre une butée 15 solidaire de l'étrier 5.

L'autre extrémité libre 16 du levier 12 comporte un renflement latéral 17 prévu pour coopérer avec un doigt extérieur de commande 18 à extrémité 19 conique. Ce doigt passe dans un orifice de guidage 20 ménagé dans le corps du tambour d'impression 1.

Comme indiqué en pointillés sur la figure, lorsque le doigt 18 est avancé, selon la flèche 21, en direction du levier 12, il vient repousser sur le côté le renflement 17, de sorte que le levier 12 bascule, selon la flèche 23, dans le sens horaire et vient alors pousser contre la butée 15 de façon à entraîner le basculement vers l'arrière de l'étrier 5 contre la force du ressort 8, et donc le déverrouillage des molettes 2.

A noter que, comme on l'expliquera maintenant, ce basculement de l'étrier 5 vers l'arrière, et donc le déverrouillage des molettes n'est rendu possible, conformément à l'invention, que dans la position représentée sur la figure, qui est la position de repos du tambour 1, pour laquelle rien ne vient entraver le mouvement de basculement du bras 11.

Ce bras 11 a, comme représenté, son extrémité libre 24 engagée en permanence dans une encoche 25 d'une tirette 26 de sécurité de verrouillage qui est montée coulissante, grâce à une glissière 27 solidaire du tambour 1, sur une des génératrices dudit tambour 1.

De la sorte, le basculement, figuré en pointillés, du bras 11 ne peut se faire qu'en faisant coulisser, comme indiqué par les flèches, la tirette 26 le long de ladite génératrice du tambour qui lui est coaxiale.

L'extrémité libre 29 de la tirette 26 qui est opposée à celle 28 qui est adjacente à l'encoche 25 et qui forme butée de retenue de cette tirette, se prolonge par un cavalier 30 en "U renversé".

Ce cavalier 30 est prévu pour enfourcher sans frottement une collerette conjuguée 31 qui fait partie du châssis 22 de support du tambour 1 et qui est coaxiale à ce dernier .

Une ouverture ou encoche 32 est prévue dans cette collerette 31 et y est positionnée de telle sorte que le cavalier 30 vienne chevaucher cette ouverture lorsque le tambour 1 est en sa position de repos. Rien ne s'oppose alors au coulissement de la tirette de sécurité 26 dans sa glissière 27, de sorte que les molettes peuvent être déverrouillées pour procéder à leur réglage en position.

En revanche, lorsque, comme représenté en pointillés sur la figure, le tambour tourne en vue de l'impression de l'enveloppe à affranchir, le cavalier 30 chevauche positivement la collerette fixe 31. Le bras 11 est alors totalement bloqué dans sa position qui correspond au verrouillage des molettes 2 par l'étrier 5 car la tirette 26 ne peut en aucun cas coulisser selon son axe longitudinal. Le verrouillage des molettes 2 est alors positif car il est assuré même en cas de défaillance du ressort de rappel 8.

A noter que le doigt de commande de déverrouillage 18 peut être un doigt uniquement prévu à cet effet, mais préférentiellement il est incorporé positivement à la machine à affranchir dans laquelle il joue simultanément un rôle de doigt de guidage : tel est par exemple le cas lorsque cette machine comporte une tête amovible contenant le tambour d'impression qui est prévue pour venir s'accoupler à une base fixe qui comporte en particulier le clavier de commande. Le doigt 18 sert alors également, en coopération avec l'ouverture de guidage 20 de la patte 1A, de doigt de centrage relatif de la tête et de la base. Par exemple, il sert de doigt de guidage pour un ensemble de pignons menants, avec moteurs associés, qui sont positionnés dans un module basculant inclus dans la base, ce module étant basculé vers la tête uniquement pour les opérations de réglage des molettes et étant alors guidé par coopération entre le doigt 18 et l'ouverture de guidage 20 de la patte 1A du tambour.

Comme il va de soi, l'invention n'est pas limitée à l'exemple de réalisation qui vient d'être décrit. Elle est bien au contraire susceptible d'être mise en oeuvre sous de multiples autres formes équivalentes, dans le cadre des revendications ci-jointes.

## Revendications

1. Dispositif de verrouillage des molettes d'impression réglables coaxiales (2) qui sont portées par un tambour d'impression rotatif (1) équipant une machine à affranchir, ces molettes réglables étant chacune respectivement solidaire d'une roue dentée coaxiale respective (4),
caractérisé en ce qu'il comporte :
. d'une part un étrier (5) qui est monté, sur le tambour (1), basculant autour d'un axe (6) parallèle à celui (3) des molettes et qui comporte des dents de verrouillage (7), en nombre au moins égal au nombre de molettes, qui sont prévues pour respectivement s'engager dans au moins une dent de chacune desdites roues dentées respectives (4) lorsque cet étrier (5) est rappelé en sa position de verrouillage de ces molettes par au moins un ressort de rappel (8) fixé sur le tambour d'impression, le basculement de cet étrier, contre la force de ce ressort de rappel, dans sa position de déverrouillage des molettes étant commandé par un levier en "L" (12) qui est monté basculant autour d'un axe (13) orthogonal à l'axe (6) de basculement de l'étrier (5) et dont une première extrémité libre (14) vient en appui contre une butée (15) solidaire de cet étrier (5) et dont l'autre extrémité libre (17) est prévue pour être repoussée, en faisant alors tourner ce levier (12), par un organe de commande de déverrouillage, tel qu'un doigt de déverrouillage (18), qui est extérieur au tambour,
. et d'autre part une tirette (26) de sécurité de verrouillage qui est montée coulissante sur une des génératrices du tambour (1) et qui comporte une lumière ou encoche (25) dans laquelle est en permanence engagé un bras (11) de l'étrier de sorte que le basculement de cet étrier, et donc de ce bras, ne peut se faire qu'en faisant coulisser, dans un sens comme dans l'autre, cette tirette (26) le long de sa génératrice de support, une des extrémités (29) de cette tirette se prolongeant par ailleurs par un cavalier en "U renversé" (30) qui est prévu pour enfourcher sans frottement une collerette conjuguée (31) qui fait partie d'un châssis fixe (22) et qui est coaxiale au tambour (1), de sorte que la coopération de ce cavalier (30), solidaire de la tirette (26), et de cette collerette (31) rend normalement impossible tout coulissement de cette tirette (26) et donc tout déverrouillage des molettes (2), une ouverture (32) étant cependant prévue dans cette collerette (31) et étant positionnée de sorte que ce cavalier (30) vienne chevaucher cette ouverture (32) lorsque le tambour (1) est en sa position de repos où le réglage des molettes est alors autorisé, de sorte que dans cette position, et uniquement dans celle-ci, ce cavalier (30) et cette collerette (31) ne s'opposent pas au coulissement de la tirette (26) et que le déverrouillage des molettes (2), et par suite leur réglage, peut alors librement être effectué.

2. Dispositif de verrouillage selon la revendication 1, caractérisé en ce que ledit doigt de déverrouillage (18) est un doigt de centrage d'un autre organe de la machine à affranchir qui est prévu pour coopérer avec une ouverture de guidage (20) qui est pratiquée en conséquence dans le corps du tambour d'impression (1).

## Patentansprüche

1. Verriegelungsvorrichtung für die einstellbaren Typenräder (2), die von einer drehbaren Drucktrommel (1) einer Frankiermaschine getragen werden, wobei diese einstellbaren Typenräder je mit einem koaxialen Zahnrad (4) fest verbunden sind,
dadurch gekennzeichnet, daß sie aufweist:
. einerseits einen Bügel (5), der auf der Trommel (1) um eine Achse (6) parallel zu der (3) der Typenräder schwenkbar montiert ist und der Verriegelungszähne (7) in mindestens gleicher Anzahl wie die Typenräder aufweist, die sich in mindestens einen Zahn der Zahnräder (4) einfügen, wenn dieser Bügel (5) in seine Verriegelungsstellung durch mindestens eine Rückholfeder (8) gezogen wird, die auf der Drucktrommel befestigt ist, wobei das Schwenken dieses Bügels gegen die Kraft dieser Rückholfeder in seine Entriegelungsstellung der Typenräder von einem L-förmigen Hebel (12) gesteuert wird, der um eine senkrecht zur Schwenkachse (6) des Bügels (5) verlaufende Achse (13) schwenkbar gelagert ist und dessen erstes freies Ende (14) gegen einen Anschlag (15) anliegt, der fest mit diesem Bügel (5) verbunden ist, während sein anderes freies Ende (17) durch ein Entriegelungs-Steuerorgan, z.B. ein Entriegelungsfinger (18), das sich außerhalb der Trommel befindet, zurückgestoßen werden kann, indem es diesen Hebel (12) dreht,
. und andererseits eine Verriegelungs-Sicherheitsstange (26), die gleitend auf einer der Mantellinien der Trommel (1) angeordnet ist und die einen Ausschnitt (25) aufweist, in den permanent ein Arm (11) des Bügels eingreift, so daß das Schwenken dieses Bügels und somit dieses Arms nur erfolgen kann, wenn diese Stange (26) in der einen oder anderen Richtung entlang ihrer Träger-Mantellinie gleitet, wobei eines der Enden (29) dieser Stange außerdem durch einen Reiter (30) in Form eines umgekehrten U verlängert wird, der sich auf ohne Reibung um einen zugeordneten Kragen (31) legen kann, der Teil eines festen Chassis (22) ist und koaxial zur Trommel (1) liegt, so daß die Zusammenwirkung dieses mit der Stange (26) fest verbundenen Reiters (30) und dieses Kragens (31) normalerweise jedes Gleiten dieser Stange (26) und somit jedes Entriegeln der Typenräder (2) unmöglich macht, wobei jedoch eine Öffnung (32) in diesem Kragen (31) vorgesehen und so angeordnet ist, daß dieser Reiter (30) über dieser Öffnung (32) sitzt, wenn die Trommel (1) sich in ihrer Ruhestellung befindet, in der die Bewegung der Typenräder erlaubt ist, so daß nur in dieser Stellung dieser Reiter (30) und dieser Kragen (31) sich nicht dem Gleiten der Stange (26) widersetzen und das Entriegeln der Typenräder (29 und folglich ihre Einstellung frei durchgeführt werden können.

2. Verriegelungsvorrichtung nach Anspruch 1, dadurch gekennzeichnet, daß der Entriegelungsfinger (18) ein Zentrierfinger eines anderen Organs der Frankiermaschine ist, der mit einer Führungsöffnung (20) im Körper der Drucktrommel (1) zusammenwirkt.

## Claims

1. Device for locking adjustable and coaxial printwheels (2) which are carried in alignment on a common axis by a rotary print drum (1) fitted to a postage meter, each of said adjustable printwheels being secured to a respective coaxial toothed wheel (4),
the device being characterized in that it comprises:
. firstly a bail (5) mounted on the drum (1) to be tiltable about a shaft (6) parallel to the axis (3) of the printwheels, the bail including at least as many locking teeth (7) as there are printwheels, which teeth are designed to engage in at least one of the teeth of each of said respective toothed wheel (4) when said bail (5) is urged towards its printwheel-locking position by at least one retum spring (8) fixed on the print drum, said bail being tilted against the force of the retum spring into a position in which it unlocks the printwheels under the control of a crank lever (12) mounted to rock about an axis (13) orthogonal to the tilt axis (6) of the bail (5), the crank lever having a first free end (14) that bears against an abutment (15) secured to the bail (5) and having another free end (17) designed to be pushed back, thus rocking said lever (12), by means of an unlocking control member such as an unlocking finger (18) which is external to the drum;
. secondly a locking security pull rod (26) slidably mounted on a generator line of the drum (1) and including a notch or opening (25) in which an arm (11) of the bail is permanently engaged such that tilting of the bail and thus of said arm can take place only by causing said pull rod (26) to slide in one direction or the other along the generator line of its support, one of the ends (29) of said pull rod further being extended by an upside-down U-shaped yoke (30) designed to be engaged astride a complementary collar (31) without rubbing thereagainst, which collar forms a portion of a fixed frame (22) and is coaxial with the drum (1), such that co-operation between said collar (31) and the yoke (30) secured to the pull rod (26) makes it normally impossible for said pull rod (26) to slide, thereby preventing any unlocking of the printwheels (2), and opening (32) being provided in said collar (31) and being positioned so that the yoke (30) comes astride said opening (32) when the drum (1) is in its rest position in which adjustment of the printwheels is authorized, such that in said position and only in said position, the yoke (30) and the collar (31) do not prevent the pull rod (26) from sliding, thus leaving the printwheels (2) free to be unlocked, and consequently to be adjusted.

2. Locking device according to claim 1, characterized in that said unlocking finger (18) is a centering finger of another member of the postage meter and is provided to co-operate with a guide opening (20) appropriately formed in the body of the print drum (1).
